# EUROPÄISCHE PATENTSCHRIFT

(11) **EP 3 568 375 B1**
(45) Veröffentlichungstag und Bekanntmachung des Hinweises auf die Patenterteilung: **24.02.2021**
(21) Anmeldenummer: 17829143.1
(22) Anmeldetag: 08.12.2017
(51) Int. Cl.: B67D 7/64, B05C 17/015

(54) **VORRICHTUNG UND VERFAHREN ZUM FÖRDERN VON VISKOSEM MATERIAL**
DEVICE AND METHOD FOR CONVEYING VISCOUS MATERIAL
PROCÉDÉ ET DISPOSITIF DE REFOULEMENT DE MATIÈRE VISQUEUSE

(30) Priorität: 16.01.2017 DE 102017100712
(43) Veröffentlichungstag der Anmeldung: 20.11.2019
(73) Patentinhaber: Atlas Copco IAS GmbH, 75015 Bretten (DE)
(72) Erfinder: ENDERLE, Gerrit, 75438 Knittlingen (DE); HAUSNER, Thomas, 75015 Bretten (DE)
(74) Vertreter: Patentanwälte Bregenzer und Reule Partnerschaftsgesellschaft mbB
(86) Internationale Anmeldenummer: PCT/EP2017/081973
(87) Internationale Veröffentlichungsnummer: WO 2018/130350

(56) Entgegenhaltungen:
- EP-A1- 0 943 583
- DE-U1- 9 101 116
- DE-U1-202004 009 185
- FR-A1- 2 409 938
- US-A- 3 031 106

## Beschreibung

Die Erfindung betrifft eine Vorrichtung zum Fördern von viskosem Material gemäß Oberbegriff des Anspruchs 1 sowie ein Verfahren zum Fördern von viskosem Material, bei dem eine solche Vorrichtung zur Anwendung kommt.

In der DE 10 2004 030 654 A1 ist eine Vorrichtung beschrieben, die dem Fördern von viskosem Material, insbesondere von Klebstoffen, Dichtstoffen oder Dämmstoffen, von einem Fass zu einer Verarbeitungsstation dient. Solche Vorrichtungen finden insbesondere in der Kraftfahrzeugindustrie Anwendung, wenn viskose Materialien auf Karosserieteile aufgebracht werden müssen. Die Folgeplatte liegt auf der Oberfläche des im Fass befindlichen Materials auf und folgt dieser Oberfläche, wenn der Materialpegel sinkt. Das Material wird durch eine Förderpumpe aus dem Fass entnommen, wobei die Folgeplatte der Materialoberfläche nachgeführt wird. Dabei ist es auch möglich, dass die Folgeplatte zusätzlich auf die Materialoberfläche drückt, so dass aufgrund dieses Drucks das Material in den Materialauslass gepresst wird. Dabei liegt der Wischring an der Innenfläche der Behälterwand an und dichtet zum einen das Innere des Fasses gegenüber der Umgebung ab. Zum anderen wischt er beim Absenken der Folgeplatte an der Innenfläche der Fasswand anhaftendes Material ab. Ist das Fass entleert, so muss es gegen ein neues, volles Fass ausgetauscht werden. Zu diesem Zweck muss die Folgeplatte aus dem Fass nach oben bewegt werden. Um die Folgeplatte im Fass nach oben bewegen zu können, muss das Innere des Fasses belüftet werden, da sonst im Fass ein Vakuum entstünde, das ein Herausbewegen der Folgeplatte verhinderte. Dies wird bei vorbekannten Vorrichtungen dadurch erzielt, dass durch eine Belüftungsöffnung in der Folgeplatte Druckluft in das Fass eingeleitet wird. Da die Folgeplatte eine große Fläche aufweist, bewirkt ein Überdruck im Fass eine große Kraft auf die Folgeplatte. Die Aufwärtsbewegung der Folgeplatte zu kontrollieren erfordert daher einigen Aufwand.

Aus der DE 201 02 413 U1 ist eine Vorrichtung der eingangs genannten Art bekannt, bei der die Folgeplatte einen Wischring aufweist, der mittels Einleiten von Druckgas in seiner Größe variiert werden kann, so dass die Folgeplatte für Behälter unterschiedlichen Durchmessers geeignet ist. Die dort dargestellte Folgeplatte ist als beheizbare Schmelzplatte ausgebildet, die dazu dient, das Material im Behälter zum Zwecke des Verflüssigens aufzuschmelzen.

Den vorbekannten Vorrichtungen ist gemein, dass der Wischring beim Einführen der Folgeplatte in einen neuen, befüllten Behälter an der Innenfläche der Behälterwand dichtend anliegt, so dass die Folgeplatte mit sehr hoher Präzision in den Behälter eingeführt werden muss, wobei zur Überwindung der Reibungskraft große Kräfte aufgewendet werden müssen. Aus diesem Grund ist bei den vorbekannten Vorrichtungen jeweils eine horizontal verlaufende Traverse vorgesehen, an der die Folgeplatte mittels einer oder mehrerer Haltestangen aufgehängt ist, und die an jedem ihrer Enden an einer Hebeeinrichtung montiert ist. Dieser symmetrische Aufbau ist erforderlich, um die zum Einführen der Folgeplatte in den Behälter notwendige Präzision und Kraft sicher zu stellen. Da solche Fördervorrichtungen in einer Werkhalle meist an einer Gebäudewand aufgestellt werden und von vorn ein Zugriff für Bedienpersonal möglich sein muss, befinden sich die die Traverse tragenden Hebeeinrichtungen fast ausschließlich links und rechts vom Behälter. Dies schränkt die Handhabbarkeit ein.

Eine ähnliche Vorrichtung wie in der DE 201 02 413 U1 beschrieben ist auch aus der EP 0 943 583 A1 bekannt. Dort wird allerdings nicht explizit beschrieben, dass der Materialauslass an eine Förderpumpe angeschlossen ist. Die US 2011/0171042 zeigt eine Fördervorrichtung, deren Folgeplatte mittels eines an einer Klemme befestigten Gebläses von nur einer Säule getragen wird. Die DE 91 01 116 U1 und die US 3,031,106 A beschreiben weitere Vorrichtungen zum Fördern von viskosem Material aus einem Behälter.

Es ist daher Aufgabe der Erfindung, eine Vorrichtung der eingangs genannten Art derart weiterzubilden, dass sie eine einfachere Handhabung ermöglicht. Zudem soll ein Verfahren bereitgestellt werden, mit dem die Folgeplatte auf einfache Weise aus dem Fass entfernt werden kann.

Diese Aufgabe wird erfindungsgemäß durch eine Vorrichtung mit den Merkmalen des Anspruchs 1 sowie durch ein Verfahren mit den Merkmalen des Anspruchs 23 gelöst. Vorteilhafte Weiterbildungen der Erfindung sind Gegenstand der abhängigen Ansprüche.

Der Erfindung liegt der Gedanke zugrunde, die Dichtwirkung des Wischrings gezielt zu variieren, um einerseits dann, wenn das Fass bzw. der Behälter zumindest teilweise mit viskosem Material gefüllt ist, eine gute Dichtwirkung zu erzielen, und das Eindringen von Luft in den Behälter zu verhindern, und andererseits die Dichtwirkung und damit auch die Reibungskraft zwischen der Folgeplatte und dem Behälter ganz oder teilweise aufzuheben, wenn die Folgeplatte in den Behälter eingeführt oder aus dem entleerten Behälter entfernt wird. Zu diesem Zweck ist eine radial nach außen stehende, zur Anlage an der Innenfläche der Behälterwand bestimmte Anlagepartie des Wischrings mit einer variablen Anpresskraft zum Anpressen an die Innenfläche beaufschlagbar. Variabel ist die Anpresskraft in dem Sinne, dass sie mindestens zwei unterschiedliche Werte annehmen kann, wobei mit dem einen Wert eine Dichtwirkung, mit dem anderen Wert keine oder eine nur geringe Dichtwirkung erzielt wird. Zwischen diesen Extremwerten kann die Anpresskraft zudem diskret oder kontinuierlich veränderbar sein. Durch die erfindungsgemäße Variation der Anpresskraft, mit der die Anlagepartie an die Innenfläche der Behälterwand angepresst wird, kann nicht nur die Dichtwirkung des Wischrings variiert werden. Auch die zwischen dem Wischring und der Behälterwand auftretende Reibungskraft kann zum Einführen der Folgeplatte in den Behälter und zum Entnehmen der Folgeplatte aus dem Behälter durch Verringerung der Anpresskraft verringert werden, wodurch die Entnahme der Folgeplatte aus dem Behälter weiter erleichtert wird. Da beim Herausziehen der Folgeplatte aus dem Behälter und insbesondere beim Einführen der Folgeplatte in den Behälter keine so große Reibungskraft überwunden werden muss wie bei vorbekannten Vorrichtungen, ist es möglich, die horizontal verlaufende Traverse, an der die Folgeplatte aufgehängt ist, nur an einem ihrer Enden an einer Hebeeinrichtung zu befestigen, während das andere Ende frei ist. Somit muss nur an einer Seite des Behälters eine Hebeeinrichtung angeordnet werden, die dann, wenn die erfindungsgemäße Fördervorrichtung an einer Gebäudewand aufgestellt wird, direkt an der Gebäudewand positioniert werden kann. Der Behälter und die Folgeplatte sind dann von vorne, von links und von rechts, also von allen drei möglichen Seiten Seiten, frei zugänglich, was die Handhabung erleichert. Zudem wird weniger Aufstellfläche für die Fördervorrichtung benötigt und es wird eine Hebeeinrichtung eingespart, so dass die erfindungsgemäße Fördervorrichtung günstiger zu fertigen und leichter zu transportieren ist.

Die Hebeeinrichtung weist zweckmäßig mindestens eine fest mit der Traverse verbundene, in einer Führung in vertikaler Richtung linear bewegliche Führungsstange sowie eine Antriebseinheit zum Anheben und Absenken der Traverse auf. Die Antriebseinheit kann an der Traverse, an der Führungsstange bzw. den Führungsstangen oder an einem die Traverse mit der Führungsstange bzw. den Führungsstangen verbindenden Bauteil angreifen. Dabei wird bevorzugt, dass jede Führungsstange in einer rohrförmigen Führung linear beweglich ist und an oder nahe einem unteren Ende ein an einer Innenfläche der Führung anliegendes erstes Führungselement aufweist, während die Führung an oder nahe einem oberen Ende ein ortsfestes, an einer Außenfläche der Führungsstange anliegendes zweites Führungselement aufweist. Mittels der beiden Führungselemente, die im größtmöglichen Abstand zueinander angeordnet sind, ist die jeweilige Führungsstange besonders präzise geführt. Gemäß einer vorteilhaften Ausführungsform ist ein Spindeltrieb zum Anheben und Absenken der Traverse vorgesehen, der vorzugsweise von einem Elektromotor angetrieben wird.

Gemäß einer vorteilhaften Weiterbildung der Erfindung ist eine Transporteinrichtung zum Transportieren des Behälters in einer Richtung quer zur Längserstreckung der Traverse vorgesehen. Diese Transporteinrichtung kommt insbesondere dann zur Anwendung, wenn die Hebeeinrichtung an einer Gebäudewand aufgestellt wird und die Traverse in ihrer von der Hebeeinrichtung zum freien Ende verlaufenden Längserstreckung sich von der Gebäudewand weg erstreckt. Dann ist es möglich, dass die Transporteinrichtung den Behälter parallel zur Erstreckung der Gebäudewand zur Folgeplatte transportiert und den entleerten Behälter von der Folgeplatte weg transportiert. Gemäß einer bevorzugten Ausgestaltung weist die Transporteinrichtung eine Rollenbahn auf, auf der der Behälter aufgestellt ist.

Gemäß einer weiteren vorteilhaften Weiterbildung der Erfindung weist die Fördervorrichtung ein den Behälter und die Folgeplatte rings umschließendes, mindestens eine Tür aufweisendes Gehäuse auf. Das Gehäuse erhöht insbesondere die Sicherheit des Bedienpersonals beim Einfahren der Folgeplatte in den Behälter. Insbesondere dann, wenn der obere Rand des Behälters und die Folgeplatte rings vom Gehäuse umschlossen sind, kann Bedienpersonal in diesen Bereich, in dem die Gefahr des Einquetschens insbesondere von Fingerns zwischen der Folgeplatte und dem Behälter besteht, nicht eingreifen. Vor allem dann, wenn die Fördervorrichtung eine Transporteinrichtung zum Transportieren des Behälters in der Richtung quer zur Längserstreckung der Traverse aufweist, ist es von Vorteil, wenn das Gehäuse zwei Türen aufweist, durch die Behälter mittels der Transporteinrichtung in das Gehäuse hinein und aus dem Gehäuse hinaus transportierbar ist. Die Türen sind dann zweckmäßig an einander abgewandten Seiten des Gehäuses angeordnet. Zudem ist es möglich, die erfindungsgemäße Fördervorrichtung mit einer Steuereinrichtung auszustatten, mit der der Behälter mittels der Transporteinrichtung automatisch unter der Folgeplatte positioniert wird, mit der die Folgeplatte automatisch in den Behälter eingeführt wird, mit der die Folgeplatte nach der Entleerung des Behälters automatisch aus diesem entfernt wird und mit der der entleerte Behälter mittels der Transporteinrichtung automatisch abtransportiert wird.

Um die Reibungskraft zwischen dem Wischring und der Behälterwand zu eliminieren, kann vorgesehen sein, dass die Anlagepartie durch Verringerung der Anpresskraft von der Innenseite der Behälterwand zurückziehbar ist. Die Anpresskraft ist dann Null. Die Folgeplatte kann dann aus dem Behälter entfernt werden, wobei der Wischring die Behälterwand idealerweise nicht berührt.

Die Variation der Anpresskraft kann auf unterschiedliche Weise verwirklicht werden. Es wird jedoch bevorzugt, dass der Wischring hohl ist und eine einen zumindest teilweise rings umlaufenden, mit einem Druckmedium befüllbaren Hohlraum einschließende Außenwand aufweist. Die Außenwand ist zweckmäßig im Bereich der Anlagepartie dicker als in ihren anderen Bereichen. Zudem ist vorteilhaft eine Einrichtung vorgesehen, mit der das Druckmedium, beispielsweise eine Flüssigkeit wie Öl, vorzugsweise aber Gas und insbesondere Luft, in den Hohlraum eingeleitet oder aus ihm abgelassen werden kann. Wird der Hohlraum mit Druck beaufschlagt, so dehnt sich der Wischring aus und die Anpresskraft, mit der die Anlagepartie gegen die Behälterwand gedrückt wird, wird vergrößert. Wenn die Außenwand im Bereich der Anlagepartie dicker ist, steht dort mehr Material zur Verfügung, so dass die Dichtwirkung verbessert wird. In einer einfachen und wirkungsvollen Ausgestaltung ist die Anlagepartie durch Beaufschlagung des Hohlraums mit zwei vorbestimmten unterschiedlichen Drücken mittels beispielsweise einer Be- und Entlüftungseinrichtung zwischen einer Dichtstellung und einer Freigabestellung beweglich. In der Dichtstellung liegt sie dichtend an der Innenfläche der Behälterwand an, während in der Freigabestellung die Dichtwirkung mit der Innenfläche der Behälterwand aufgehoben ist.

Die Folgeplatte kann einen Wischring aufweisen. Zur Verbesserung der Dicht- und Abstreifwirkung kann vorteilhaft mindestens ein weiterer Wischring vorgesehen sein, der mit dem Wischring baugleich ist und im Abstand parallel zu diesem angeordnet ist.

Die meisten Förderpumpen weisen einen Förderzylinder und einen im Förderzylinder hin und her beweglichen Förderkolben auf. Dabei wurde bei der Anmelderin herausgefunden, dass die Geschwindigkeit des Förderkolbens beim Fördervorgang abhängig von der Materialkonsistenz variieren kann. Die Anmelderin hat durch Versuche herausgefunden, dass die Geschwindigkeit des Förderkolbens beim Förderhub bei gleichbleibender Materialkonsistenz zumindest innerhalb eines Toleranzbereichs konstant ist. Enthält das geförderte Material Luftblasen, so führt dies zu einer signifikanten Änderung der Geschwindigkeit des Förderkolbens beim Förderhub. Aufgrund dieser Erkenntnis wird gemäß einer vorteilhaften Weiterbildung der Erfindung vorgeschlagen, die Geschwindigkeit des Förderkolbens beim Förderhub mittels einer Messeinrichtung zu messen, so dass bei einer Änderung des gemessenen Geschwindigkeit auf eine Änderung der Materialkonsistenz, insbesondere auf das Vorhandensein von Luftblasen geschlossen werden kann, so dass entsprechende Maßnahmen eingeleitet werden können. Insbesondere kann mittels einer automatischen Steuerung, die in die bereits oben erwähnte Steuereinrichtung integriert oder durch eine separate Steuereinheit verwirklicht sein kann, nach dem Ersetzen des entleerten Behälters durch den gefüllten Behälter solange Material über eine Abfallleitung in einen Abfallbehälter gefördert werden, bis die gemessene Geschwindigkeit des Förderkolbens in einem vorgegebenen Toleranzbereich um eine vorgegebene Sollgeschwindigkeit liegt. Auch beim weiteren Förderprozess kann das geförderte Material durch Messung der Geschwindigkeit des Förderkolbens beim Förderhub auf das Vorhandensein von Luftblasen kontrolliert werden.

Im Folgenden wird die Erfindung anhand eines in der Zeichnung schematisch dargestellten Ausführungsbeispiels näher erläutert. Es zeigen:
- Fig. 1: Teile einer Vorrichtung zum Fördern von viskosem Material mit einer Folgeplatte vor deren Einführen in einen Behälter in schematischer Schnittdarstellung;
- Fig. 2a, 2b: die Darstellung gemäß Fig. 1 mit in den Behälter eingeführter Folgeplatte zum Beginn und zum Ende des Fördervorgangs und
- Fig. 3a, 3b: die Darstellung gemäß Fig. 1 mit im Behälter befindlicher Folgeplatte in zwei verschiedenen Positionen nach Ende des Fördervorgangs
- Fig. 4, 5: eine Vorrichtung zum Fördern von viskosem Material in Frontansicht und in Draufsicht.

Die in der Zeichnung schematisch dargestellte Vorrichtung 10 dient dem Fördern von viskosem Material wie Klebstoff, Dichtstoff oder Dämmstoff aus einem fassartigen Behälter 12. Die Fördervorrichtung 10 ist dabei in Fig. 1 bis 3 nicht in allen Einzelheiten dargestellt, sondern auf die zum Verständnis der Abdichtung des Behälters 12 wesentlichen Bestandteile reduziert. Der Behälter 12 weist im Wesentlichen eine Zylinderform auf mit einem Behälterboden 14 und einer sich vom Behälterboden 14 bis zu einer Behälteroberseite 16 nach oben erstreckenden und rings umlaufenden Behälterwand 18. Zur Behälteroberseite 16 ist der Behälter 12 offen.

Die Fördervorrichtung 10 weist eine Folgeplatte 20 auf, die zum Fördern des Materials in den Behälter 12 eingeführt wird und dort auf der Materialoberfläche aufliegt. Die Folgeplatte 20 kann mittels einer in Fig. 1 bis 3 nicht dargestellten Hebeeinrichtung auf- und abbewegt werden. Sie weist mittig einen Dom 22 auf, der sich von einer auf dem Material liegenden Unterseite 24 nach oben erstreckt und in einen Materialauslass 26 mündet. Aus dem Materialauslass 26 wird das Material mittels einer ebenfalls in Fig. 1 bis 3 nicht dargestellten Förderpumpe über eine Förderleitung zum Einsatzort gefördert. Um den Einschluss von Luft weitgehend zu vermeiden, ist es auch möglich, die Folgeplatte 20 ohne Dom 22, also mit einer planen Unterseite, in die der Materialauslass 26 mündet, auszubilden.

Die Folgeplatte 20 weist einen rings umlaufenden Wischring 28 aus elastisch dehnbarem Material, im vorliegenden Fall aus Gummi, auf, der schlauchförmig ausgebildet ist mit einer einen ringförmigen Hohlraum 30 einschließenden Außenwand 32. Die Außenwand 32 ist in ihrem radial nach außen weisenden und nach außen abstehenden Bereich unter Bildung einer Anlagepartie 34 verdickt, die zur dichtenden Anlage an einer Innenfläche 36 der Behälterwand 18 bestimmt ist. Wenn in den Hohlraum 30 ein Druckmedium eingeleitet wird, er beispielsweise mittels einer nicht dargestellten Be- und Entlüftungseinrichtung mit Druckluft beaufschlagt wird, dehnt sich der Wischring 28 aus und die Anlagepartie 34 bewegt sich radial nach außen. Ist die Folgeplatte 20 in den Behälter 12 eingeführt, so wird die Anlagepartie in eine Dichtstellung bewegt, in der sie, wie in Fig. 2a, 2b gezeigt, durch die von der Druckluft im Hohlraum 30 ausgeübte Kraft gegen die Innenfläche 36 gepresst wird und den unter der Folgeplatte 20 befindlichen Behälterinnenraum 38 gegen die Umgebung abdichtet.

Zu Beginn eines Fördervorgangs befindet sich die Folgeplatte 20 in der in Fig. 2a dargestellten Position, in der ihre Unterseite 24 auf der Oberfläche des Materials im gefüllten Behälter 12 aufliegt. Die Anlagepartie 34 befindet sich in ihrer Dichtstellung, so dass der Wischring 28 den Behälterinnenraum 38 gegenüber der Umgebung abdichtet. Wird Material aus dem Behälter 12 gefördert, so sinkt der Materialpegel ab und die Folgeplatte 20 wird dem Materialpegel folgend mittels der Hebeeinrichtung im Behälter 12 nach unten bewegt, wobei die Anlagepartie 34 unter Überwindung einer Reibungskraft über die Innenfläche 36 gleitet und an dieser anhaftendes Material abwischt. Ist der Behälter vollständig entleert, so befindet sich die Folgeplatte 20 auf dem Behälterboden 14, wie in Fig. 2b dargestellt, wobei sich gegebenenfalls noch ein dünner Materialfilm zwischen der Folgeplatte 20 und dem Behälterboden 14 befindet. Nach der Entleerung des Behälters 12 wird Druckluft in den Dom 22 eingeleitet, so dass die Folgeplatte 20 vom Behälterboden 14 abgehoben wird. Gleichzeitig mit der Einleitung von Druckluft in den Dom 22 oder kurze Zeit später wird durch Ablassen von Druckluft aus dem Hohlraum 30 die die Anlagepartie 34 gegen die Innenfläche 36 pressende Kraft weggenommen, so dass sich die Anlagepartie 34 von der Innenfläche 36 zurückzieht. Die Anlagepartie 34 befindet sich dann in einer Freigabestellung, in der die Dichtwirkung zwischen dem Behälterinnenraum 38 und der Umgebung aufgehoben ist. Mittels der Hebeeinrichtung wird die Folgeplatte 20 dann aus dem Behälter 12 herausgehoben, bis sie sich wieder in der in Fig. 1 dargestellten Position befindet. Der leere Behälter 12 kann dann durch einen neuen, vollen Behälter ersetzt werden und der Fördervorgang kann erneut beginnen.

An den Materialauslass 26 der Folgeplatte 20 ist eine fest mit der Folgeplatte 20 verbundene Förderpumpe 40 angeschlossen, die dazu dient, Material aus dem Behälter 12 über den Materialauslass 26 in eine zu einer Verarbeitungsstation führende Förderleitung 42 zu fördern. Die Förderpumpe 40 weist einen fest auf der Folgeplatte 20 montierten Förderzylinder 44 sowie einen im Förderzylinder 44 hin und her beweglichen, in der Zeichnung nicht dargestellten Förderkolben auf, dessen Linearbewegung im Förderzylinder 44 Material durch den Materialauslass 26 in den Förderzylinder 44 saugt und das Material aus dem Förderzylinder 44 in die Förderleitung 42 drückt.

Da die Folgeplatte 20 aufgrund des variierbaren Durchmessers des Wischrings 28 bei einem Behälterwechsel nahezu berührungslos und ohne Kraftaufwand in den Behälter 12 eingeführt werden kann, ist bei der erfindungsgemäßen Fördervorrichtung 10 eine Hebeeinrichtung 50 vorgesehen, an der eine horizontal verlaufende Traverse 52 in Form einer Metallplatte mit ihrem ersten Ende 54 montiert ist, während ihr zweites Ende 56 frei ist. Von der Traverse 52 verlaufen zwei Haltestangen 58 vertikal nach unten, die die Folgeplatte 20 tragen. Die Hebeeinrichtung 50 weist einen nicht näher dargestellten, mittels eines Elektromotors angetriebenen Spindeltrieb zum Anheben und Absenken der Traverse 52 auf.

Die Fördervorrichtung 10 weist zudem eine Transporteinrichtung 80 auf, die eine Rollenbahn 82 aufweist, mit der der Behälter 12 in einer Richtung senkrecht zur Längserstreckung der Traverse 52 transportierbar ist. Auf diese Weise können entleerte Behälter 12 von der Folgeplatte 20 weg transportiert werden und es können volle Behälter 12 unter die Folgeplatte 20 transportiert werden. Es ist zudem ein Gehäuse 84 vorgesehen, das den Behälter 12 und die Folgeplatte 20 während des Einführens der Folgeplatte 20 in den Behälter 12 sowie während des Förderns des Materials rings umschließt. Das Gehäuse 84 weist zwei übereinander angeordnete, einen Innenraum jeweils rings umschließende durchsichtige Schiebetüren 86, 88 auf, die zur Minimierung der Verletzungsgefahr von Bedienpersonal den Behälter 12, die Folgeplatte 20 und die Förderpumpe 40 im Betrieb rings umschließen. Um auf die Förderpumpe 40 zugreifen zu können, ist die obere Schiebetür 86 nach unten verschiebbar, während die untere Schiebetür 88 nach oben verschiebbar ist, um einen Behälterwechsel zu ermöglichen. Zudem ist eine Steuereinrichtung vorgesehen, mit der vollautomatisch ein gefüllter Behälter 12 unter der Folgeplatte 20 mittels Vorschub auf der Rollenbahn 82 positioniert wird, mit der die Folgeplatte 20 automatisch in den Behälter 12 eingeführt wird, mit der die Folgeplatte 20 nach der Entleerung des Behälters 12 automatisch aus diesem entfernt wird und mit der der entleerte Behälter 12 mittels der Transporteinrichtung 80 automatisch abtransportiert wird. Ein Sensor 98 erkennt die richtige Positionierung des Behälters 12 unter der Folgeplatte 20.

Die Fördervorrichtung 10 weist zudem eine Messeinrichtung 90 auf, mit der die Geschwindigkeit des Förderkolbens beim Förderhub gemessen werden kann. Die Messeinrichtung 90 weist eine Wegmesseinheit in Form eines Absolutwertgebers 92 auf, dessen Gehäuse an der Hebeeinrichtung 50 montiert ist. Eine mit dem Förderkolben fest verbundene Kolbenstange 94 ist nach oben aus dem Förderzylinder 44 herausgeführt und mittels Verbindungsstangen 96 starr mit einem beweglichen Element des Absolutwertgebers 92 verbunden. Die Wegmesseinrichtung 90 weist zudem eine nicht näher dargestellte Steuereinheit auf, die die Förderung des viskosen Materials in Abhängigkeit von der gemessenen Geschwindigkeit des Förderkolbens steuert. Die Steuereinheit erkennt, wenn die gemessene Geschwindigkeit des Förderkolbens außerhalb eines Toleranzbereichs um eine vorgegebene Sollgeschwindigkeit liegt, was darauf hindeutet, dass sich die Konsistenz des geförderten Materials soweit verändert hat, dass dessen Tauglichkeit in Frage steht. In diesem Fall schaltet die Steuereinheit ein Ventil 100, so dass das geförderte Material nicht zur Verarbeitungsstation, sondern in eine von der Förderleitung 42 abzweigende Abfallleitung 102 gefördert wird, die zu einem Abfallbehälter 104 führt. Erkennt die Steuereinheit, dass die Geschwindigkeit des Förderkolbens wieder im Toleranzbereich liegt, so schaltet sie das Ventil 100 abermals, und das viskose Material wird wieder über die Förderleitung 42 zur Verarbeitungsstation gefördert. Die Messeinrichtung 90 soll insbesondere verhindern, dass mit Luftblasen durchsetztes Material gefördert wird. Sie kann insbesondere zum Einsatz kommen, wenn die Folgeplatte 20 in einen vollen Behälter 12 eingeführt wurde, um in einem automatischen Prozess solange Material in den Abfallbehälter 104 zu fördern, bis dieses keine Luftblasen mehr aufweist. Sie kann aber auch während des Fördervorgangs zum Einsatz kommen und die im Material vorhandenen Luftblasen detektieren und das mit Luftblasen versetzte Material in den Abfallbehälter 104 anstelle zur Verarbeitungsstation zu fördern. In Fig. 5 wurde der Übersichtlichkeit halber die Darstellung der Messeinrichtung 90, des Ventils 100, der Abfallleitung 102 und des Abfallbehälters 104 weggelassen.

Zusammenfassend ist folgendes festzuhalten: Die Erfindung betrifft eine Vorrichtung 10 zum Fördern von viskosem Material aus einem fassartigen, einen Behälterboden 14 und eine sich vom Behälterboden 14 zu einer Behälteroberseite 16 erstreckende, umlaufende Behälterwand 18 aufweisenden, zur Behälteroberseite 16 offenen Behälter 12, mit einer einen an eine Förderpumpe 40 angeschlossenen Materialauslass 26 aufweisenden Folgeplatte 20 zum Verschließen des Behälters 12, wobei die Folgeplatte 20 einen rings umlaufenden Wischring 28 aufweist, wobei der Wischring 28 eine radial nach außen stehende Anlagepartie 34 zur Anlage an einer der Folgeplatte 20 zugewandten Innenfläche 36 der Behälterwand 18 aufweist und wobei die Anlagepartie 34 mit einer variablen Anpresskraft zum Anpressen an die Innenfläche 36 der Behälterwand 18 beaufschlagbar ist. Erfindungsgemäß ist vorgesehen, dass die Folgeplatte 20 mittels mindestens einer vertikal verlaufenden Haltestange 58 an einer horizontal verlaufenden Traverse 52 montiert ist, welche an oder nahe einem ersten Ende 54 an einer Hebeeinrichtung 50 zum Anheben und Absenken der Traverse 52 montiert ist, während ihr zweites Ende 56 frei ist.

## Patentansprüche

1. Vorrichtung zum Fördern von viskosem Material aus einem fassartigen, einen Behälterboden (14) und eine sich vom Behälterboden (14) zu einer Behälteroberseite (16) erstreckende, umlaufende Behälterwand (18) aufweisenden, zur Behälteroberseite (16) offenen Behälter (12), mit einer einen an eine Förderpumpe (40) angeschlossenen Materialauslass (26) aufweisenden Folgeplatte (20) zum Verschließen des Behälters (12), wobei die Folgeplatte (20) einen rings umlaufenden Wischring (28) aufweist, wobei der Wischring (28) eine radial nach außen stehende Anlagepartie (34) zur Anlage an einer der Folgeplatte (20) zugewandten Innenfläche (36) der Behälterwand (18) aufweist, und wobei die Anlagepartie (34) mit einer variablen Anpresskraft zum Anpressen an die Innenfläche (36) der Behälterwand (18) beaufschlagbar ist, **dadurch gekennzeichnet, dass** die Folgeplatte (20) mittels mindestens einer vertikal verlaufenden Haltestange (58) an einer horizontal verlaufenden Traverse (52) montiert ist, welche an oder nahe einem ersten Ende (54) an einer Hebeeinrichtung (50) zum Anheben und Absenken der Traverse (52) montiert ist, während ihr zweites Ende (56) frei ist.

2. Vorrichtung nach Anspruch 1, **dadurch gekennzeichnet, dass** die Hebeeinrichtung (50) mindestens eine fest mit der Traverse (52) verbundene, in einer Führung in vertikaler Richtung linear bewegliche Führungsstange sowie eine Antriebseinheit zum Anheben und Absenken der Traverse (52) aufweist.

3. Vorrichtung nach Anspruch 2, **dadurch gekennzeichnet, dass** jede Führungsstange in einer rohrförmigen Führung linear beweglich ist und an oder nahe einem unteren Ende ein an einer Innenfläche der Führung anliegendes erstes Führungselement aufweist, während die Führung an oder nahe einem oberen Ende ein ortsfestes, an einer Außenfläche der Führungsstange anliegendes zweites Führungselement aufweist.

4. Vorrichtung nach Anspruch 2 oder 3, **dadurch gekennzeichnet, dass** die Hebeeinrichtung (50) zwei parallel zueinander verlaufende Führungsstangen und zwei parallel zueinander verlaufende Führungen aufweist.

5. Vorrichtung nach einem der vorangehenden Ansprüche, **dadurch gekennzeichnet, dass** die Hebeeinrichtung (50) einen vorzugsweise mittels eines Elektromotors angetriebenen Spindeltrieb zum Anheben und Absenken der Traverse (52) aufweist.

6. Vorrichtung nach einem der vorangehenden Ansprüche, **gekennzeichnet durch** eine Transporteinrichtung (80) zum Transportieren des Behälters (12) in einer Richtung quer zur Längserstreckung der Traverse (52).

7. Vorrichtung nach Anspruch 6, **dadurch gekennzeichnet, dass** die Transporteinrichtung (80) eine Rollenbahn (82) aufweist, auf der der Behälter (12) aufgestellt ist.

8. Vorrichtung nach einem der vorangehenden Ansprüche, **gekennzeichnet durch** ein den Behälter (12) und die Folgeplatte (20) rings umschließendes, mindestens eine Tür (86) aufweisendes Gehäuse (84).

9. Vorrichtung nach Anspruch 8, **gekennzeichnet durch** eine Steuereinrichtung (88) zum automatischen Positionieren des Behälters (12) unter der Folgeplatte (20) mittels der Transporteinrichtung (80), zum automatischen Einführen der Folgeplatte (20) in den Behälter (12), zum automatischen Entfernen der Folgeplatte (20) aus dem Behälter (12) nach dessen Entleerung und zum automatischen Abtransport des Behälters (12) mittels der Transporteinrichtung (80).

10. Vorrichtung nach einem der vorangehenden Ansprüche, **dadurch gekennzeichnet, dass** die Anlagepartie (34) durch Verringerung der Anpresskraft von der Innenfläche (36) der Behälterwand (18) zurückziehbar ist.

11. Vorrichtung nach einem der vorangehenden Ansprüche, **dadurch gekennzeichnet, dass** der Wischring (28) hohl ist und eine einen zumindest teilweise rings umlaufenden, mit einem Druckmedium befüllbaren Hohlraum (30) einschließende Außenwand (32) aufweist, dass eine Einrichtung zum Einleiten und Ausleiten des Druckmediums in den Hohlraum (30) und aus dem Hohlraum (30) vorgesehen ist und dass die Anlagepartie (34) durch Beaufschlagung des Hohlraums (30) mit zwei vorbestimmten unterschiedlichen Drücken zwischen einer Dichtstellung, in der sie dichtend an der Innenfläche (36) der Behälterwand (18) anliegt, und einer Freigabestellung, in der die Dichtwirkung mit der Innenfläche (36) der Behälterwand (18) aufgehoben ist, beweglich ist.

12. Vorrichtung nach einem der vorangehenden Ansprüche, **dadurch gekennzeichnet, dass** die Förderpumpe (40) einen Förderzylinder (44) und einen im Förderzylinder (44) hin und her beweglichen Förderkolben aufweist und dass eine Messeinrichtung (90) zur Messung der Geschwindigkeit des Förderkolbens vorgesehen ist und dass die Messeinrichtung (90) eine Steuereinheit (98) zur Steuerung der Förderung des viskosen Materials in Abhängigkeit von der gemessenen Geschwindigkeit des Förderkolbens aufweist.

13. Vorrichtung nach Anspruch 12, **dadurch gekennzeichnet, dass** die Messeinrichtung (90) eine Wegmesseinheit (92) zur zeitabhängigen Messung des vom Förderkolben zurückgelegten Wegs aufweist, dass der Förderkolben mechanisch mit der Wegmesseinheit (92) verbunden ist und dass die Förderpumpe (40) eine aus dem Förderzylinder (44) ragende, mit dem Förderkolben verbundene Kolbenstange (94) aufweist, die mittels Verbindungsmitteln (96) starr mit der Wegmesseinheit (92) verbunden ist.

14. Vorrichtung nach Anspruch 13, **dadurch gekennzeichnet, dass** die Wegmesseinheit (92) ein Absolutwertgeber ist.

15. Vorrichtung nach nach einem der Ansprüche 12 bis 14, **dadurch gekennzeichnet, dass** von einer an die Förderpumpe (40) angeschlossenen Förderleitung (42) für das viskose Material eine zu einem Abfallbehälter (104) führende Abfallleitung (102) abzweigt und mittels der Steuereinheit (98) die Förderleitung (42) sperrbar und die Abfallleitung (102) freigebbar ist.

16. Verfahren zum Fördern von viskosem Material aus einem fassartigen, einen Behälterboden (14) und eine sich vom Behälterboden (14) zu einer Behälteroberseite (16) erstreckende, umlaufende Behälterwand (18) aufweisenden, zur Behälteroberseite (16) offenen Behälter (12) unter Verwendung einer Vorrichtung (10) nach Anspruch 9, wobei die Folgeplatte (20) einem sinkenden Materialpegel folgend auf einer Oberfläche des Materials aufliegend in Richtung zum Behälterboden (14) und nach Entleerung des Behälters (12) vom Behälterboden (14) weg bewegt wird, wobei der Wischring (28) während der Bewegung der Folgeplatte (20) zum Behälterboden (14) mit seiner Anlagepartie (34) dichtend an die Innenfläche (36) der Behälterwand (18) angepresst wird und während der Bewegung der Folgeplatte (20) vom Behälterboden (14) weg durch Verringerung der Anpresskraft die Dichtwirkung zwischen dem Wischring (28) und der Behälterwand (18) aufgehoben wird, wobei mittels der Steuereinrichtung (88) der entleerte Behälter (12) nach Entfernen der Folgeplatte (20) automatisch abtransportiert wird und wobei mittels der Steuereinrichtung (88) ein mit dem viskosen Material gefüllter Behälter (12) unter der Folgeplatte (20) positioniert wird.

17. Verfahren nach Anspruch 16 unter Verwendung einer Vorrichtung nach Anspruch 12, **dadurch gekennzeichnet, dass** nach dem Ersetzen des entleerten Behälters (12) durch den gefüllten Behälter (12) solange Material über eine Abfallleitung (102) in einen Abfallbehälter (104) gefördert wird, bis die gemessene Geschwindigkeit des Förderkolbens in einem vorgegebenen Toleranzbereich um eine vorgegebene Sollgeschwindigkeit liegt.

## Claims

1. Apparatus for the conveying of viscous material from a drum-like container (12), which has a container bottom (14) and a circumferential container wall (18), extending from the container bottom (14) to a container upper side (16) and is open at the container upper side (16), with, for closing of the container (12), a follower plate (20) having a material outlet (26) attached to a conveyor pump (40), wherein the follower plate (20) is provided with an annularly circumferential wiper ring (28), wherein the wiper ring (28) has a radially outwardly extending contacting part (34) for contact against an inside face (36), turned toward the follower plate (20), of the container wall (18), and wherein the contacting part (34) can be pressurised with a variable pressing force for pressing against the inside face (36) of the container wall (18), **characterised in that** the follower plate (20) is mounted by means of at least one vertically extending retaining rod (58) on a horizontally extending crosspiece (52), which is mounted on or close to a first end (54) on a lifting device (50) for raising and lowering of the crosspiece (52), while its second end (56) is free.

2. Apparatus according to claim 1, **characterised in that** the lifting device (50) has at least one guide rod that is connected in fixed manner to the crosspiece (52) and is linearly movable in a guide in a vertical direction as well as a drive unit for raising and lowering of the crosspiece (52).

3. Apparatus according to claim 2, **characterised in that** each guide rod is linearly movable in a tubular guide and has a first guide element bearing on an inside face of the guide at or close to a lower end, while the guide has a positionally fixed second guide element bearing on an outside face of the guide rod at or close to an upper end.

4. Apparatus according to claim 2 or 3, **characterised in that** the lifting device (50) has two guide rods extending parallel to one another and two guides extending parallel to one another.

5. Apparatus according to any one of the preceding claims, **characterised in that** the lifting device (50) is provided with a spindle drive, preferably driven by means of an electric motor, for raising and lowering of the crosspiece (52).

6. Apparatus according to any one of the preceding claims, **characterised by** a transport device (80) for transporting of the container (12) in a direction perpendicular to the longitudinal extent of the crosspiece (52).

7. Apparatus according to claim 6, **characterised in that** the transport device (80) has a roller track (82), on which the container (12) is installed.

8. Apparatus according to any one of the preceding claims, **characterised by** a housing (84) that annularly surrounds the container (12) and the follower plate (20) and is provided with at least one door (86).

9. Apparatus according to claim 8, **characterised by** a control device (88) for automatic positioning of the container (12) underneath the follower plate (20) by means of the transport device (80), for automatic introduction of the follower plate (20) into the container (12), for automatic removal of the follower plate (20) from the container (12) after its emptying and for automatic transportation away of the container (12) by means of the transport device (80).

10. Apparatus according to any one of the preceding claims, **characterised in that** the contacting part (34) can be retracted from the inside face (36) of the container wall (18) by reduction of the pressing force.

11. Apparatus according to any one of the preceding claims, **characterised in that** the wiper ring (28) is hollow and has an outer wall (32) enclosing a cavity (30) that is at least partly annularly circumferential and that can be filled with a pressurized medium, that a device for injection of the pressurized medium into the cavity (30) and for removal from the cavity (30) is provided, and that the contacting part (34), by pressurization of the cavity (30) with two predetermined different pressures, is movable between a sealed position, in which it bears sealingly against the inside face (36) of the container wall (18) and a released position, in which the sealing effect with the inside face (36) of the container wall (18) is nullified.

12. Apparatus according to any one of the preceding claims, **characterised in that** the conveyor pump (40) has a conveyor cylinder (44) and a conveyor piston that can be moved forward and back in the conveyor cylinder (44), and that a measuring device (90) is provided for measurement of the speed of the conveyor piston, and that the measuring device (90) has a control unit (98) for control of the conveying of the viscous material in dependence on the measured speed of the conveyor piston.

13. Apparatus according to claim 12, **characterised in that** the measuring device (90) has a distance-measuring unit (92) for time-dependent measurement of the distance travelled by the conveyor piston, that the conveyor piston is connected mechanically to the distance-measuring unit (92), and that the conveyor pump (40) has a piston rod (94), which projects from the conveyor cylinder (44), is connected to the conveyor piston, and is connected rigidly by way of connecting means (96) to the distance-measuring unit (92).

14. Apparatus according to claim 13, **characterised in that** the distance-measuring unit (92) is an absolute-value transmitter.

15. Apparatus according to any one of claims 12 to 14, **characterised in that** a waste line (102) leading to a waste container (104) is branched off from a conveying line (42), attached to the conveyor pump (40), for the viscous material, and the conveying line (42) can be blocked and the waste line (102) released by means of the control unit (98).

16. Method for the conveying of viscous material from a drum-like container (12), which has a container bottom (14) and a circumferential container wall (18), extending from the container bottom (14) to a container upper side (16), which is open at the container upper side (16), with use of the apparatus (10) according to claim 9, wherein the follower plate (20) is moved in the direction of the container bottom (14) by following a descending material level in a manner resting on a surface of the material and, after emptying of the container (12), is moved away from the container bottom (14), wherein the wiper ring (28), during the movement of the follower plate (20) to the container bottom (14), is pressed sealingly with its contacting part (34) against the inside face (36) of the container wall (18) and, during the movement of the follower plate (20) away from the container bottom (14), the sealing effect between the wiper ring (28) and the container wall (18) is nullified by reduction of the pressing force, wherein by means of the control device (88), the emptied container (12) is automatically transported away after removal of the follower plate (20) and wherein, by means of the control device (88), a container (12) filled with the viscous material is positioned underneath the follower plate (20) .

17. Method according to claim 16 using an apparatus according to claim 12, **characterised in that** after the replacement of the emptied container (12) by the filled container (12), material is conveyed via a waste line (102) into a waste container (104) until the measured speed of the conveyor piston lies in a predetermined tolerance range around a predetermined target speed.

## Revendications

1. Dispositif dévolu au refoulement d'un matériau visqueux hors d'un conteneur (12) du type fût ouvert vers sa face supérieure (16), muni d'un fond (14) et d'une paroi périphérique (18) s'étendant en direction de ladite face supérieure (16) du conteneur, à partir dudit fond (14) dudit conteneur, comprenant une platine suiveuse (20) conçue pour obturer le conteneur (12) et dotée d'une sortie de matériau (26) raccordée à une pompe de refoulement (40), ladite platine suiveuse (20) comportant une bague d'essuyage (28) s'étendant annulairement dans le sens périphérique, laquelle bague d'essuyage (28) est pourvue d'une zone de contact (34) dépassant radialement vers l'extérieur, destinée à venir en applique contre une surface intérieure (36) de la paroi (18) du conteneur, tournée vers ladite platine suiveuse (20), ladite zone de contact (34) pouvant être sollicitée par une pression de contact variable, afin d'être pressée contre ladite surface intérieure (36) de ladite paroi (18) du conteneur, **caractérisé par le fait que** la platine suiveuse (20) est montée, à l'aide d'au moins une tige de maintien (58) s'étendant verticalement, sur une traverse (52) qui s'étend dans le sens horizontal et est montée, au niveau ou à proximité d'une première extrémité (54), sur un système de levage (50) conçu pour soulever et abaisser ladite traverse (52), tandis que sa seconde extrémité (56) est libre.

2. Dispositif selon la revendication 1, **caractérisé par le fait que** le système de levage (50) comprend au moins une tige de guidage reliée rigidement à la traverse (52) et douée de mobilité linéaire dans le sens vertical, dans un guide, ainsi qu'une unité d'entraînement dédiée au soulèvement et à l'abaissement de ladite traverse (52).

3. Dispositif selon la revendication 2, **caractérisé par le fait que** chaque tige de guidage est douée de mobilité linéaire dans un guide tubulaire et est munie, au niveau ou à proximité d'une extrémité inférieure, d'un premier élément de guidage en applique contre une surface intérieure dudit guide, cependant que ledit guide est pourvu, au niveau ou à proximité d'une extrémité supérieure, d'un second élément fixe de guidage en applique contre une surface extérieure de ladite tige de guidage.

4. Dispositif selon la revendication 2 ou 3, **caractérisé par le fait que** le système de levage (50) compte deux tiges de guidage s'étendant parallèlement l'une à l'autre et deux guides s'étendant parallèlement l'un à l'autre.

5. Dispositif selon l'une des revendications précédentes, **caractérisé par le fait que** le système de levage (50) est équipé d'un entraînement à broche préférentiellement entraîné au moyen d'un moteur électrique, et affecté au soulèvement et à l'abaissement de la traverse (52).

6. Dispositif selon l'une des revendications précédentes, **caractérisé par** un système de transport (80) affecté au transport du conteneur (12) dans une direction transversale par rapport à l'étendue longitudinale de la traverse (52).

7. Dispositif selon la revendication 6, **caractérisé par le fait que** le système de transport (80) est doté d'une piste (82) à rouleaux, sur laquelle le conteneur (12) est dressé verticalement.

8. Dispositif selon l'une des revendications précédentes, **caractérisé par** un boîtier (84) qui entoure annulairement le conteneur (12) et la platine suiveuse (20), et est muni d'au moins une porte (86).

9. Dispositif selon la revendication 8, **caractérisé par** un système de commande (88) affecté au positionnement automatique du conteneur (12) au-dessous de la platine suiveuse (20), au moyen du système de transport (80) ; à l'insertion automatique de ladite platine suiveuse (20) dans ledit conteneur (12) ; au retrait automatique de ladite platine suiveuse (20) hors dudit conteneur (12), à l'issue du vidage de ce dernier ; et à l'enlèvement automatique dudit conteneur (12), au moyen dudit système de transport (80).

10. Dispositif selon l'une des revendications précédentes, **caractérisé par le fait que** la zone de contact (34) peut être rétractée d'avec la surface intérieure (36) de la paroi (18) du conteneur par diminution de la pression de contact.

11. Dispositif selon l'une des revendications précédentes, **caractérisé par le fait que** la bague d'essuyage (28) est creuse et comporte une paroi extérieure (32) ceinturant une cavité (30) qui s'étend annulairement dans le sens périphérique, au moins en partie, et peut être emplie d'un fluide pressurisé ; **par le fait qu'**un système est prévu pour introduire ledit fluide pressurisé dans ladite cavité (30), et pour l'évacuer de ladite cavité (30) ; et **par le fait que**, sous l'effet d'une sollicitation de ladite cavité (30) par deux pressions prédéterminées différentes, la zone de contact (34) peut être mue entre une position d'étanchement, dans laquelle elle est en applique de manière étanche contre la surface intérieure (36) de la paroi (18) du conteneur, et une position de libération impliquant une suppression de l'effet d'étanchement avec ladite surface intérieure (36) de ladite paroi (18) du conteneur.

12. Dispositif selon l'une des revendications précédentes, **caractérisé par le fait que** la pompe de refoulement (40) comprend un cylindre de refoulement (44) et un piston refouleur mobile à va-et-vient dans ledit cylindre de refoulement (44) ; **par le fait qu'**un système de mesure (90) est prévu pour mesurer la vitesse dudit piston refouleur ; et **par le fait que** ledit système de mesure (90) est équipé d'une unité de commande (98), conçue pour commander le refoulement du matériau visqueux en fonction de la vitesse mesurée dudit piston refouleur.

13. Dispositif selon la revendication 12, **caractérisé par le fait que** le système de mesure (90) est équipé d'une unité (92) de mesure de courses conçue pour mesurer, en fonction du temps, la course parcourue par le piston refouleur ; **par le fait que** ledit piston refouleur est relié mécaniquement à ladite unité (92) de mesure de courses ; et **par le fait que** la pompe de refoulement (40) comporte une tige (94) qui fait saillie hors du cylindre de refoulement (44), est reliée audit piston refouleur et est reliée rigidement, à l'aide de moyens de liaison (96), à ladite unité (92) de mesure de courses.

14. Dispositif selon la revendication 13, **caractérisé par le fait que** l'unité (92) de mesure de courses est un codeur absolu.

15. Dispositif selon l'une des revendications 12 à 14, **caractérisé par le fait qu'**un conduit de rebut (102), menant à un réceptacle de rebut (104), bifurque d'un conduit de refoulement (42) dédié au matériau visqueux et raccordé à la pompe de refoulement (40), ledit conduit de refoulement (42) et ledit conduit de rebut (102) pouvant être, respectivement, bloqué et libéré au moyen de l'unité de commande (98).

16. Procédé de refoulement, en faisant usage d'un dispositif (10) conforme à la revendication 9, d'un matériau visqueux hors d'un conteneur (12) du type fût ouvert vers sa face supérieure (16), muni d'un fond (14) et d'une paroi périphérique (18) s'étendant en direction de ladite face supérieure (16) du conteneur, à partir dudit fond (14) dudit conteneur, sachant que la platine suiveuse (20) est mue en direction du fond (14) du conteneur, puis à l'écart dudit fond (14) du conteneur à l'issue d'un vidage dudit conteneur (12), en accompagnant une baisse du niveau du matériau et en reposant sur une surface dudit matériau ; sachant que, lors du mouvement de la platine suiveuse (20) vers le fond (14) du conteneur, la bague d'essuyage (28) est pressée de manière étanche, par sa zone de contact (34), contre la surface intérieure (36) de la paroi (18) dudit conteneur et que, lors du mouvement de ladite platine suiveuse (20) à l'écart dudit fond (14) dudit conteneur, l'effet d'étanchement, entre ladite bague d'essuyage (28) et ladite paroi (18) dudit conteneur, est supprimé par diminution de la pression de contact ; sachant que le conteneur (12) à l'état vidé est enlevé automatiquement, au moyen du système de commande (88), après retrait de ladite platine suiveuse (20) ; et sachant qu'un conteneur (12) empli dudit matériau visqueux est positionné, au moyen dudit système de commande (88), au-dessous de ladite platine suiveuse (20).

17. Procédé selon la revendication 16, faisant usage d'un dispositif conforme à la revendication 12, **caractérisé par le fait qu'**à l'issue du remplacement du conteneur (12), à l'état vidé, par le conteneur (12) à l'état empli, du matériau est refoulé dans un réceptacle de rebut (104), par l'intermédiaire d'un conduit de rebut (102), jusqu'à ce que la vitesse mesurée du piston refouleur avoisine une vitesse de consigne préétablie dans une plage de tolérances préétablie.
